# EUROPÄISCHE PATENTSCHRIFT

(11) **EP 1 375 189 B1**
(45) Veröffentlichungstag und Bekanntmachung des Hinweises auf die Patenterteilung: **31.07.2013**
(21) Anmeldenummer: 03405476.7
(22) Anmeldetag: 27.06.2003
(51) Int. Cl.: B44C 1/17, B41M 5/025, B41M 7/00

(54) **Verfahren zur Herstellung einer Bildübertragungsfolie**
Process for the production of an image transfer sheet
Procédé de production d' une feuille de transfert d' images

(30) Priorität: 27.06.2002 CH 11152002
(43) Veröffentlichungstag der Anmeldung: 02.01.2004
(73) Patentinhaber: Kammann Spezialmaschinen und Steuerungstechnik GmbH, 32257 Bünde (DE)
(72) Erfinder: Fritschi, Markus, 8424 Teufen (CH)
(74) Vertreter: Wagner, Kilian

(56) Entgegenhaltungen:
- EP-A- 0 621 142
- DE-A- 2 041 865
- GB-A- 1 364 627
- US-A- 3 519 456
- US-A- 3 928 710

## Beschreibung

Die Erfindung betrifft ein Verfahren zur Herstellung einer Bildübertragungsfolie zur Übertragung eines Bildes von der Bildübertragungsfolie auf einen Bildträger nach dem Oberbegriff des Patentanspruches 1 und eine nach dem Verfahren hergestellte Bildübertragungsfolie nach dem Oberbegriff des Patentanspruches 4.

Der sogenannte Trockentransfer kennzeichnet sich dadurch, dass ein Bild von einer Bildübertragungsfolie (folgend kurz Bildfolie) auf einen Bildträger (folgend kurz Träger) übertragen wird. Dabei werden nicht die die bildliche, graphische oder sonstige Darstellung bildenden Pigmentfarbstoffe als Haufwerke (folgend kurz Tonersubstrat oder Substrat) als solche übertragen, sondern das Substrat wird mit der Bildfolie übertragen, die anschliessend in auf dem Träger verbleibende Bildabschnitte und vom Träger abgezogene Bildfolienreste vereinzelt wird. Dazu ist eine Bildfolie bekannt, die in Form eines Laminates eine Tragschicht, eine auf die Tragschicht aufgebrachte Schicht aus einem Klarlack, auf der Klarlackschicht Bildern entsprechende Tonersubstrat und eine Tonersubstrat und Klarlackschicht abdeckende Schicht aus einem Klebstoff umfasst. Dieses Laminat wird mit dem Träger über die Klebschicht, beispielsweise durch Druck und Wärme in Eingriff gebracht. Bei diesem Vorgang, siehe z.B. die Dokumente US 3 928 710, US 3 519 456, EP0 621 142, bildet sich eine um den Umfang der Fläche des Substrates umlaufende, senkrecht zur Klebschicht stehende Bruchstelle, die sich in die Klarlackschicht fortsetzt. Die Bruchstelle bildet sich, weil das Tonersubstrat mit abdeckender Klebschicht von dem Laminat aus Tragschicht, Klarlackschicht und Klarlackschicht überziehender Klebschicht abragt. Die Adhäsion (Haftungskräfte) sind so eingestellt, dass die Adhäsion zwischen der Klebschicht und dem Substrat und Klarlackschicht grösser ist als die Adhäsion zwischen Klarlackschicht und Tragschicht. Nachdem die Bildfolie mit dem Träger in Eingriff gebracht ist, folgt als nächster Fertigungsschritt die Vereinzelung der auf dem Substrat aufgebrachten Bildfolie in Bildabschnitte und Bildfolienreste, indem die Bildfolie wieder vom Träger abgezogen wird. Dabei löst sich die Bildfolie entlang den Bruchstellen abreissend und aufgrund der Adhäsionsdifferenz die Tragschicht sich von der Klarlackschicht über dem Substrat trennend ab, so dass auf dem Träger von letzterem her gesehen, die Klebschicht, das Substrat und die das Substrat überdeckende Klarlackschicht verbleibt, der Rest der Trägerfläche frei, d.h. unbedeckt von Bildfolie ist. Dieser Trennungsvorgang, d.h. das Herauslösen der Bildabschnitte aus der Bildfolie wird von der Fachwelt als "selective release" oder auch "weeding" als Synonym dazu bezeichnet. Beide Bezeichnungen charakterisieren die Entfernung der Bildfolienreste entlang bestimmter Bruchstellen (in Klebschicht, Substrat und Klarlackschicht), wobei die Delamition von Bildfolienschichten (Tragschicht von der Klarlackschicht) nicht unter den Begriff des "weeding" fällt. Die bekannte Bildfolie hat den Nachteil, dass es beim "selective release" fallweise vorkommt, dass der Bildfolienrest sich nicht einwandfrei entlang der umlaufenden Bruchlinie der auf dem Träger verbleibenden Klebschicht des Bildabschnittes löst, was sich in Form von Fehldrucken darstellt, die mit Blick auf wirtschaftliche Fertigungsgeschwindigkeiten ohne Einzelobjektinspektionen nicht hinnehmbar sind. Ausgehend von diesem Stand der Technik hat sich der Erfinder die Aufgabe gestellt, ein Verfahren zur Herstellung einer Bildfolie und eine nach dem Verfahren ausgestaltete Bildfolie zu entwickeln, mit der eine fehlerbehaftete Abtrennung, d.h. Vereinzelung der Bildfolie in Bildabschnitte und Bildfolienreste vermieden ist und diese Aufgabe wird durch ein Herstellverfahren mit den kennzeichnenden Merkmalen des Patentanspruches 1 und durch eine Bildfolie mit den kennzeichnenden Merkmalen des Patentanspruches 4 gelöst. Vorteilhafte Ausgestaltungen kennzeichnen die den Ansprüchen 1 und 4 folgenden Ansprüche.

Die Erfindung weicht zur Lösung der Aufgabe der Erfindung von der herrschenden Praxis dadurch ab, dass sie bei Verklebung einer Bildfolie mit einem Träger, Klebstoff nur entsprechend den geometrischen Konfigurationen der Bildteile der Bildfolie, d.h. entsprechend denen der Tonersubstrate bereitstellt, indem die Substrate in ihnen aufgenommene Klebstoffmengen zum Zeitpunkt der Verklebung oder Beschichtung freisetzen. Mit dieser "sektoriellen" Freisetzung erübrigen sich die aus dem Stand der Technik bekannten Bruchlinien, so dass der selective release mit der ihm anhaftenden Problematik unter Erhöhung der Fertigungssicherheit umgangen ist.

Folgend wird das Verfahren zur Herstellung der erfindungsgemässen Bildfolie beschrieben. Eine bevorzugte Ausführungsform einer nach dem Verfahren hergestellten Bildfolie ist in der Zeichnung dargestellt, deren
- Fig. 1: eine Bildfolie im Längsschnitt und
- Fig. 2: eine Bildfolie vor Aufbringung auf einen Träger
darstellen.

Gemäss Fig. 1 umfasst die erfindungsgemässe Bildfolie 10 eine Tragschicht 11, eine Klarlackschicht 12 und Druckbilder darstellende Tonersubstrate 13 (nur ein Tonersubstrat ist dargestellt). Die Beschichtung der Tragschicht 11 mit der Klarlackschicht 12 erfolgt nach herkömmlichen Techniken. Die Tragschicht 11 ist bevorzugt eine Folie, vorzugsweise aus einem Polyester oder aus einem glattbeschichteten Papier, mit einer Stärke von 20 bis 50 µm, vorzugsweise einer Stärke von 23 bis 26 µm. Die auf die Tragschicht 11 aufgebrachte Klarlackschicht 12 ist aus einem Acryllack gebildet. Dieser Acryllack ist mit einem Trennmittel versetzt, das die Trennung der Tragschicht 11 von der Klarlackschicht 12 nach erfolgtem Druckvorgang begünstigt. Das Trennmittel ist vorzugsweise ein verdampfbares Wachs, das dem Acryllack der Klarlackschicht 12 in Anteilen (Gewicht) von 2% bis 5%, vorzugsweise 2,5% bis 3,5%, beigegeben ist. Der Druckvorgang erfolgt unter Anwendung von Wärme und Druck, wobei die in Bildfolie 10 eingetragene Wärme das Wachs verdampfen lässt. Auf die Klarlackschicht 11 werden die Druckbilder, d.h. die Druckbilder darstellenden Tonersubstrate 13 aufgebracht. Die Aufbringung des Substrates 13 wird bevorzugt von Computer gesteuerten Druckern vorgenommen, die nach Massgabe eines in einer EDV (Computer) Einrichtung gespeicherten Vorschrift oder Programm Tonerpartikel nach Farbe, Menge und den Bereich des Druckbildes zur Ablagerung bringen. Das Substrat 13 wird so aufgebracht, dass die zur Ansicht bestimmte Bildfläche des Substrates 13 mit der Klarlackschicht in Eingriff steht. Nach Aufbringung des oder der Substrate 13 wird ein oder mehrere Substrate 13 tragenden Fläche 12a vollflächig, mit einer auch Substrate 13 überdeckende Klebschicht 14 überzogen, die anschliessend wieder vollflächig, ausgenommen in Substrate 13 eingetragenen Klebstoff, entfernt wird. Auftrag und Entfernung der Klebschicht 14 erfolgen durch rakelähnliche Beschichtungsleisten, die in gleichgerichteter Arbeitsrichtung der Be- und Entschichtungseinrichtung einander folgend flüssigen Klebstoff aus einem Vorratsbehälter abziehen, um ihn nach der Beschichtung als solchen einem Aufnahmebehälter wieder zuzuführen. Das Tonersubstrat 13 kennzeichnet sich durch eine grössere Rauhigkeit und Porosität als die Klarlackschicht 11, was zur Folge hat, dass bei Entfernung der vollflächig aufgebrachten Klebschicht 14 Klebstoff dieser Schicht in das Tonersubstrat 13 als ein dort verbleibender und verfügbarer Klebmittelvorrat eingetragen wird. Der Klebstoff wird bei erhöhter Temperatur, d.h. bei einer Temperatur von 100% C bis 140% C, vorzugsweise 120% - 130% C, in schmelzflüssigen Zustand aufund anschliessend abgetragen, wobei der im Substrat aufgenommene Klebstoff anschliessend abkühlt und sich verfestigen kann, um sich bei Aufbringung der Bildfolie 10 auf einen Träger 15 zufolge der dabei eingetragenen Wärme wieder zu Klebzwecken zu verflüssigen und anschliessend zu erstarren. Fig. 2 zeigt in schematisierter Form eine Vorrichtung 16 zur Aufbringung einer Bildfolie 10 auf einen Träger 15 (z.B. eine Compact Disc). Sie zeigt den Träger 15 und einen Stempel 17, vorzugsweise aus Silikon, zwischen denen die Bildfolie 10 nach der Erfindung angeordnet ist. Vor oder während der Aufbringung wird die Bildfolie 10 erhitzt und durch Niederfahren des Stempels 17 mit dem Träger 15 verbunden, indem der durch die Erwärmung reaktivierte Klebstoff aus dem Substrat 13 herausgepresst wird. Der für die Verbindung notwendige Druck kann auch durch eine Walze (nicht gezeigt) auf die Bildfolie 10 aufgebracht werden. Die Drücke, die Stempel 17 oder eine Walze aufzubringen haben, liegen zwischen 0,75 kg pro mm² und 1,5 kg pro mm², vorzugsweise zwischen 1,0 kg pro mm² und 1,2 kg pro mm². Nach der Verklebung wird die Tragschicht 11 von der Klarlackschicht 12 abgezogen, so dass auf dem Träger 15 der Klebstoff, das Substrat 13 mit der das Substrat 13 überspannenden Klarlackschicht 12 als Schutzschicht für das Substrat 13 verbleibt.

## Patentansprüche

1. Verfahren zur Herstellung einer Bildübertragungsfolie zur Übertragung eines Bildes von der Bildübertragungsfolie auf einen Bildträger, umfassend Beschichtung einer Tragschicht (11) mit einer Klarlackschicht (12), Aufbringung von Bilder bildenden Tonersubstraten (13), überziehen der Klarlackschicht (12) und der Tonersubstrate (13) mit einer Klebschicht (14) aus flüssigem Klebstoff, **dadurch gekennzeichnet, dass** im Anschluss an das Überziehen die Klebschicht (14) von der Klarlackschicht (12) abgetragen und während des Abtragens flüssiger Klebstoff in Tonersubstrate (13) eingetragen wird.

2. Verfahren nach Anspruch 1, **dadurch gekennzeichnet, dass** die Tragschicht (11) als eine Folie aus Polyester ausgebildet wird.

3. Verfahren nach Anspruch 1 oder 2, **dadurch gekennzeichnet, dass** als Klarlackschicht (12) eine Schicht aus Acryllack auf die Tragschicht (11) aufgebracht wird.

4. Bildfolie bestehend aus einer Tragschicht (11), einer auf die Tragschicht (11) aufgebrachten Klarlackschicht (12), mit auf der Klarlackschicht (12) aufgebrachten, Druckbilder bildenden Farbstoffen, wobei die Farbstoffe als Tonersubstrate (13) ausgebildet sind, die Tonersubstrate (13) eine grössere Rauhigkeit und Porösität als die Klarlackschicht (12) aufweisen, **dadurch gekennzeichnet, dass** die Tonersubstrate (13) in ihre Poren mechanisch eingetragenen, verfestigten Klebstoff aufweisen, der unter Anwendung von Wärme und Druck reaktiviert aus dem Tonersubstrat die Bildfolie mit einem Träger (15) verbindend auspressbar ist.

5. Bildfolie nach Anspruch 4, **dadurch gekennzeichnet, dass** die Tragschicht (11) aus einer Folie aus Polyester oder aus einem glattbeschichteten Papier gebildet ist.

6. Bildfolie nach Anspruch 5, **dadurch gekennzeichnet, dass** die Tragschicht (11) eine Stärke von 20 bis 50 µm, vorzugsweise eine Stärke von 23 bis 26 µm aufweist.

7. Bildfolie nach einem der Ansprüche 4 bis 6, **dadurch gekennzeichnet, dass** die Klariackschicht (12) aus einem Acryllack gebildet ist.

8. Bildfolie nach Anspruch 7, **dadurch gekennzeichnet, dass** dem Acryllack ein Trennmittel beigegeben ist.

9. Bildfolie nach Anspruch 7, **dadurch gekennzeichnet, dass** das Trennmittel ein verdampfbares Wachs ist.

10. Bildfolie nach Anspruch 9, **dadurch gekennzeichnet, dass** das Trennmittel dem Acryllack in Anteilen von 2% bis 5%, vorzugsweise 2,5% bis 3,5%, beigegeben ist.

## Claims

1. Process for producing an image transfer film for transferring an image from the image transfer film on to an image carrier, including coating a backing layer (11) with a clear lacquer layer (12), applying toner substrates (13) which form an image, covering the clear lacquer layer (12) and the toner substrates (13) with an adhesive layer (14) of liquid adhesive, **characterised in that**, subsequent to the covering operation, the adhesive layer (14) is removed from the clear lacquer layer (12) and, during the removal operation, liquid adhesive is introduced into toner substrates (13).

2. Process according to claim 1, **characterised in that** the backing layer (11) is in the form of a film made of polyester.

3. Process according to either claim 1 or claim 2, **characterised in that** a layer made of acrylic lacquer is applied as the clear lacquer layer (12) to the backing layer (11).

4. Image film consisting of a backing layer (11), a clear lacquer layer (12) applied to the backing layer (11), comprising dyes which form images and are applied to the clear lacquer layer (12), the dyes being in the form of toner substrates (13), the toner substrates (13) having a greater roughness and porosity than the clear lacquer layer (12), **characterised in that** the toner substrates (13) comprise adhesive which is mechanically introduced into the pores thereof and consolidated, which adhesive can be extruded from the toner substrate by means of reactivation by applying heat and pressure, connecting the image film to a carrier (15).

5. Image film according to claim 4, **characterised in that** the backing layer (11) is formed from a film made of polyester or from smooth-coated paper.

6. Image film according to claim 5, **characterised in that** the backing layer (11) has a thickness of between 20 and 50 µm, preferably a thickness of between 23 and 26 µm.

7. Image film according to any of claims 4 to 6, **characterised in that** the clear lacquer layer (12) is formed from an acrylic lacquer.

8. Image film according to claim 7, **characterised in that** a separating agent is added to the acrylic lacquer.

9. Image film according to claim 7, **characterised in that** the separating agent is a vaporisable wax.

10. Image film according to claim 9, **characterised in that** the separating agent is added to the acrylic lacquer in a proportion of between 2 % and 5 %, preferably between 2.5 % and 3.5 %.

## Revendications

1. Procédé de production d'une feuille de transfert d'images pour le transfert d'une image de la feuille de transfert d'images à un support d'images, comprenant le revêtement d'une couche porteuse (11) avec une couche de laque transparente (12), le dépôt de substrats de toner (13) formant des images, le recouvrement de la couche de laque transparente (12) et des substrats de toner (13) avec une couche adhésive (14) en colle liquide, **caractérisé en ce que**, à la suite du recouvrement, on enlève la couche adhésive (14) de la couche de laque transparente (12) et on introduit de la colle liquide dans des substrats de toner (13) pendant cet enlèvement.

2. Procédé selon la revendication 1, **caractérisé en ce que** l'on réalise la couche porteuse (11) sous la forme d'une feuille en polyester.

3. Procédé selon la revendication 1 ou 2, **caractérisé en ce que** l'on dépose, comme couche de laque transparente (12), une couche en laque acrylique sur la couche porteuse (11).

4. Feuille d'images se composant d'une couche porteuse (11), d'une couche de laque transparente (12) déposée sur la couche porteuse (11), avec des colorants formant des images imprimées déposés sur la couche de laque transparente (12), dans laquelle les colorants sont constitués par des substrats de toner (13), les substrats de toner (13) présentent une rugosité et une porosité plus élevées que la couche de laque transparente (12), **caractérisée en ce que** les substrats de toner (13) présentent une colle solidifiée introduite mécaniquement dans leurs pores, qui peut être pressée hors du substrat de toner, étant réactivée par l'application de chaleur et de pression, en attachant la feuille d'images à un support (15).

5. Feuille d'images selon la revendication 4, **caractérisée en ce que** la couche porteuse (11) est formée d'une feuille en polyester ou en un papier glacé.

6. Feuille d'images selon la revendication 5, **caractérisée en ce que** la couche porteuse (11) présente une épaisseur de 20 à 50 µm, de préférence une épaisseur de 23 à 26 µm.

7. Feuille d'images selon l'une quelconque des revendications 4 à 6, **caractérisée en ce que** la couche de laque transparente (12) est formée d'une laque acrylique.

8. Feuille d'images selon la revendication 7, **caractérisée en ce qu'**un agent de séparation a été ajouté à la laque acrylique.

9. Feuille d'images selon la revendication 7, **caractérisée en ce que** l'agent de séparation est une cire évaporable.

10. Feuille d'images selon la revendication 9, **caractérisée en ce que** l'agent de séparation a été ajouté à la laque acrylique en une proportion de 2 % à 5 %, de préférence de 2,5 % à 3,5 %.
